# EUROPÄISCHE PATENTSCHRIFT

(11) **EP 0 174 501 B1**
(45) Veröffentlichungstag und Bekanntmachung des Hinweises auf die Patenterteilung: **14.11.1990**
(21) Anmeldenummer: 85110004.0
(22) Anmeldetag: 08.08.1985
(51) Int. Cl.: B21D 7/08

(54) **Verfahren zum Runden von Profilstangen aus Metall, insbesondere Aluminium mit nicht abgestützten Stegen, Lippen oder ähnlichen Ausformungen**
Method for bending section bars of metal, in particular of aluminium, with non supported webs, lips or the like
Procédé pour cintrer des barres profilées en métal, en particulier en aluminium, à âmes ou lèvres sans support ou similaires

(30) Priorität: 12.09.1984 CH 4346/84
(43) Veröffentlichungstag der Anmeldung: 19.03.1986
(73) Patentinhaber: Allenspach, Walter, CH-8561 Ottoberg (CH)
(72) Erfinder: Allenspach, Walter, CH-8561 Ottoberg (CH)
(74) Vertreter: Liska, Horst, Dr.-Ing.

(56) Entgegenhaltungen:
- CH-A- 613 883
- DE-U- 1 335 539
- US-A- 4 117 702

## Beschreibung

Die Erfindung betrifft ein Verfahren zum Biegen einer Profilstange aus Metall, insbesondere Aluminium, deren Profil quer zur Biegeebene wenigstens einen Profilschenkel hat, wobei die Profilstange zwischen wenigstens drei mit einstellbarem Abstand voneinander angeordneten Biegerollen hindurchgeführt wird, von denen die mittlere Biegerolle bezogen auf die Profilstange zwei äußeren Biegerollen gegenüberliegt, und wobei wenigstens der eine quer zur Biegeebene verlaufende Profilschenkel der Profilstange mittels eines Führungselements relativ zu der mittleren Biegerolle geführt wird.

Es ist allgemein bekannt, Profilstangen, welche sowohl Voll- oder Hohlprofile sein können, insbesondere solche aus Stahl oder Aluminium, die beispielsweise zu halbkreisförmigen Segmenten oder zu Ringen geformt werden sollen, zwischen mindestens drei drehenden Walzen bzw. Biegerollen hindurchzuführen, von denen vorzugsweise mindestens eine angetrieben ist. Wenn die mittlere Walze sukzessive zwischen die beiden äußeren Walzen gebracht wird, so wird auf das zu biegende Werkstück ein Druck ausgeübt, der beim Hindurchführen des Werkstückes zwischen den.Walzen dieses rundet.

Dieses Verfahren stellt keinerlei Probleme, wenn das zu biegende Werkstück in der Biegerichtung nicht zu breit ist oder der Biegeradius nicht zu klein ist. Wenn aber Werkstücke gebogen werden sollen, die in der Biegerichtung größere Breiten aufweisen oder kleine Biegeradien erzielt werden müssen, so wird der an der Innenseite angreifende Druck so groß, daß dort unzulässige Verformungen oder gar Zerstörung auftreten.

Bei dem aus der DE-U-1 335 539 bekannten Verfahren der eingangs genannten Art wird der in Biegerichtung außenliegende Profilschenkel einer Profilstange in einer Zugzone an seiner der Biegeachse zugewandten Innenseite durch Führungsrollen gestützt, wohingegen der innenliegende, an die mittlere Biegerolle andrückende Profilschenkel -an- seiner Außenseite keine Unterstützung erfährt, was zu unerwünschten Verformungen in dieser Druckzone führen kann. Der Bereich der Profilstange zwischen dem äußeren und dem inneren Profilschenkel ist nicht unterstützt, um die Drehung der Führungsrollen nicht zu behindern, so daß auch in diesem Bereich eine Verformungsgefahr besteht, insbesondere bei kleinen Biegeradien und komplizierten Profilquerschnitten.

Aufgabe der Erfindung ist es, ein Verfahren zum Biegen einer Profilstange aus Metall, insbesondere Aluminium, anzugeben, welches das Biegen von Profilstangen mit vergleichsweise kompliziertem Profil ohne unerwünschte Deformierung der Profilform erlaubt und kleine Biegeradien zuläßt.

Die Aufgabe wird dadurch gelöst, daß die Profilform des Führungselements der profilform der Profilstange auf deren den Profilschenkel tragenden Seite komplementär angepaßt wird und daß die Profilstange zwischen dem Führungselement und einer die Profilstange auf der dem Führungselement wandten Seite führenden Stützscheibe der mittleren Biegerolle hindurchgeführt wird.

Hierdurch wird erreicht, daß das Profil von dem Führungselement und der mittleren Biegerolle und somit der Stützscheibe beidseitig gestützt wird und dadurch eine unzulässige Verformung des Profils verhindert wird.

In den Zeichnungen ist eine Vorrichtung zur Durchführung des erfindungsgemäßen Verfahrens dargestellt.

In den Zeichnungen zeigt:
Fig. 1 eine Draufsicht auf eine aus drei Walzen und einem Winkelträger bestehende Anordnung mit Konsole für ein flaches Profil aus Aluminium,
Fig. 2 ein Schnittbild,
Fig. 3 ein Schnittbild mit einem anders gearteten Profil.

Das in Fig. 1 gezeigte Walzaggregat bzw. die Biegevorrichtung besteht aus den beiden Außenwalzen 1, und aus der mittelwalze 3. Sowohl die Entfernung der beiden Walzen 1 und 2 voneinander als auch der Abstand der Achse 6 oder Walze 3 von der die Achsen 4, 5 der Walzen 1, 2 verbindenden Geraden sind einstellbar. Wird nun ein Werkstück bzw. eine Profilstange 7 in Richtung X in die Öffnung zwischen einem der Profilstange 7 komplementär angepaßten (profilspezifischen) Führungselement 10 und Stützscheiben der Walze 3 eingebracht, resp. zwischen die Stützscheiben der Walzen 1, 2 geschoben und dann in Richtung der Pfeile X bewegt, so verkleinert sich sein Krümmungsradius. Bei mehrmaliger Wiederholung dieses Arbeitsganges, wobei nach jedem Durchgang des Werkstückes 7 die Walze 3 in Richtung des Pfeiles Y verschoben wird, verkleinert sich der Krümmungsradius weiter. Ohne das Führungselement 10 würde die in Richtung Y wirkende Druckkraft auf das profil dieses an der Innenkante deformieren oder gar zerstören. Durch die Aufteilung dieser Druckkraft in eine Zug- und eine Druckkomponente, welche dank dem profilspezifischen Führungselement 10 nahe der neutralen Zone angreift, kann das Profil weitergehend gebogen werden.

Der in Fig. 2 gezeigte Schnitt veranschaulicht die Vorrichtung mit dem Winkelträger 8, welcher fest mit einem Schlitten verbunden ist, auf welchem die zustellbare Walze 3 und die starre Konsole 9 sitzen, welche als Träger für das profilspezifische Führungselement 10 dienen. Das Werkstück 7 ist zwischen dem Führungselement 10 und Stützscheiben der Walze 3 geführt, wobei das Führungselement 10 durch Feststellschrauben in Schlitzen 11 in Richtung Y mit der Zustellschraube 12 vorgespannt werden kann.

Dadurch kann der.Angriffspunkt in die neutrale Zone des Werkstücks gebracht werden.

In Fig. 3 ist ein Schnittbild der Vorrichtung mit einem andersartigen Werkstück bzw. einer Profilstange 13 dargestellt. Ohne das der Profilstange 13 komplementär angepaßte (profilspezifische) Führungselement 14 würde die Wandung an der Bogenaußenseite beim Biegen gegen innen gezogen werden.

Wesentlich für das Arbeiten mit dem erfindungsgemäßen Verfahren ist die Anpassung der Führungselemente in Form und Material an die jeweiligen Profilformen und -materialien.

Das Verfahren erlaubt es, Werkstücke auch relativ großer Breite oder ziemlich hoher freistehender Wandungen resp. mit freistehenden Ausformungen zu Bögen oder Ringen zu biegen und den Biegeprozeß kontinuierlich durchzuführen.

Die Vorrichtung kann an jeder geeigneten Biege
resp.

Walzmaschine angebracht werden.

## Patentansprüche

Verfahren zum Biegen einer Profilstange (7; 13) aus Metall, insbesondere Aluminium, deren profil quer zur Biegeebene wenigstens einen Profilschenkel hat, wobei die Profilstange zwischen wenigstens drei mit einstellbarem Abstand voneinander angeordneten Biegerollen (1, 2, 3) hindurchgeführt wird, von denen die mittlere Biegerolle (3) bezogen auf die profilstange (7; 13) zwei äußeren Biegerollen (1, 2) gegenüberliegt, und wobei wenigstens der eine quer zur Biegeebene verlaufende Profilschenkel der Profilstange (7; 13) mittels eines Führungselements (10; 14) relativ zu der mittleren Biegerolle (3) geführt wird,
dadurch gekennzeichnet, daß die Profilform des Führungselements (10; 14) der Profilform der Profilstange (7; 13) auf deren den Profilschenkel tragenden Seite komplementär angepaßt wird und daß die Profilstange (7; 13) zwischen dem Führungselement (10; 14) und einer die Profilstange (7; 13) auf der dem Führungselement (10; 14) wandten Seite führenden Stützscheibe der mittleren Biegerolle (3) hindurchgeführt wird.

## Revendications

Procédé pour cintrer un élément profilé (7, 13) en métal, et en particulier en aluminium, qui présente au moins une aile transversale au plan de cintrage, en faisant passer le profilé dans un système comportant au moins trois galets (1, 2, 3) d'écartement relatif réglable, l'un de ces galets de cintrage (3) étant situé en position médiane par rapport aux deux autres galets (1, 2) et de l'autre côté de ceux-ci par rapport au profilé à cintrer (7, 13) et un organe de guidage (10, 14) étant prévu pour soutenir par rapport au galet de cintrage médian (3) au moins l'une des ailes du profilé (7, 13) qui est transversale au plan de cintrage, caractérisé en ce qu'on donne à l'organe de guidage (10, 14) un profil adapté à celui du profilé (7, 13) et complémentaire de ce profil, du côté prévu pour soutenir l'aile du profilé (7, 13), et en ce qu'on fait passer ce profilé entre l'organe de guidage (10, 14) et un disque d'appui du galet de cintrage médian (3), qui assure le guidage du profilé (7,13) du côté du galet qui est en regard de l'organe de guidage (10, 14).

## Claims

A method of bending a bar (7; 13) of metal, in particular of aluminium, the profile of which has at least one profile shank disposed transversely across the bending plane, in which respect the bar is guided between at least three bending rollers (1, 2, 3), arranged at an adjustable distance from one another, of which the middle bending roller (3) relative to the bar (7; 13) is disposed opposite two outer bending rollers (1, 2), and whereby at least the one profile shank, disposed transversely to the bending plane, is guided by means of a guide element (10; 14) relative to the middle bending roller (3), characterised in that the profile shape of the guide element (10; 14) is complementarily matched with the profile form of the bar (7; 13) on the side thereof supporting the profile shank, and that the bar (7; 13) is guided between the guide element (10; 14) and a guiding support disc of the middle bending roller (3), which disc is at that side of the bar (7; 13) which the guide element (10; 14) faces.
